# EUROPÄISCHE PATENTSCHRIFT

(11) **EP 0 108 901 B1**
(45) Veröffentlichungstag und Bekanntmachung des Hinweises auf die Patenterteilung: **01.06.1988**
(21) Anmeldenummer: 83109695.3
(22) Anmeldetag: 28.09.1983
(51) Int. Cl.: B65B 7/06

(54) **Verfahren und Vorrichtung zum Verschliessen von Säcken**
Method and device for closing bags
Procédé et dispositif pour la fermeture de sacs

(30) Priorität: 16.10.1982 CH 6013/82
(43) Veröffentlichungstag der Anmeldung: 23.05.1984
(73) Patentinhaber: Gebrüder Bühler AG, 9240 Uzwil (CH)
(72) Erfinder: Gmür, Bruno, CH-9014 St. Gallen (CH)
(74) Vertreter: Fillinger, Peter, Dr.

(56) Entgegenhaltungen:
- DE-A- 2 843 958
- DE-B- 2 003 200
- DE-B- 2 503 403
- GB-A- 1 275 930

## Beschreibung

Die vorliegende Erfindung bezieht sich auf eine Vorrichtung gemäss dem Oberbegriff des Anspruchs 1 und ein Verfahren zu deren Betrieb.

Eine derartige Vorrichtung ist aus der GB-A 1 275 930 bekannt. Diese bekannte Vorrichtung hat den Nachteil, dass die Geschwindigkeit, mit denen die Spreizfinger frei gegeben, in Förderrichtung bewegt, angehoben, gespannt und zurück in die Ausgangslage bewegt werden zwangsweise miteinander verknüpft sind. Keine der vorgenannten Bewegungen kann für sich schneller oder langsamer ausgeführt werden ohne dass dabei nicht auch die anderen Bewegungen entsprechend beschleunigt oder verzögert werden. Zudem erfordern die Freigabe für das Senken und das Heben der Spreizfinger eine volle Umdrehung von zwei Kettenrädern, deren Durchmesser durch den Hubweg der Spreizfinger vorgegeben ist und daher nicht beliebig verkleinert oder vergrössert werden kann. Die Drehzahl dieser Kettenräder bestimmt die Arbeitsgeschwindigkeit. Soll nun für die Spreizbewegung noch zureichend Zeit verfügbar sein, so muss entweder die Vorrichtung mit geringerer Geschwindigkeit betrieben oder der Abstand der Drehachsen zwischen den Kettenrädern, und damit die Maschine insgesamt, vergrössert werden.

Aus der DE-A 28 43 958 ist weiter bekannt, die Spreizfinger längs einer geradlinigen geneigten Bahn in das obere Sackende eintauchen zu lassen. Nebst einer aufwendigen Konstruktion ist hier die Abstimmung der Mitlaufgeschwindigkeit der Spreizfinger auf die Geschwindigkeit des Förderbandes, da die Neigung der Führungsbahn die Eintauchgeschwindigkeit und den Mitlaufweg beeinflusst und daher zu berücksichtigen ist.

Die DE-B 25 03 403 beschreibt einen Spreizmechanismus, dessen Spreizfinger ausschliesslich über linear wirksame Elemente bewegbar sind. Dies erfordert eine schwergewichtige Konstruktion, was die Arbeitsgeschwindigkeit reduziert.

Bei der in der DE-B 20 03 200 gezeigten Vorrichtung werden die Spreizfinger während des Spreizvorganges sowie während des Hebens und Senkens durchwegs um Achsen verschwenkt, die zur Förderrichtung quer orientiert sind. Eine präzise, das heisst möglichst spielfreie Führung der Spreizfinger ist bei dieser Vorrichtung wegen der zahlreichen Schwenklager nur bei hinreichend schwerer Konstruktion möglich, was einer hohen Arbeitsgeschwindigkeit entgegensteht.

Die vorliegende Erfindung stellt sich nun die Aufgabe, eine Vorrichtung der eingangs genannten Art derart zu verbessern, dass bei hinreichend grossem Hub der Spreizfinger deren Absenken und Anheben praktisch momentan erfolgen kann, ohne dass sich dadurch deren räumliche Abmessungen vergrössern.

Erfindungsgemäss wird diese Aufgabe gelöst durch die kennzeichnenden Merkmale des Anspruchs 1.

Die Erfindung erleichtert auch die besonders vorteilhafte Ausführung gemäss dem Anspruch 3, welche das Schliessen der Säcke durch ein Evakuieren des oberen Sackendes unterstützt. Gleichzeitig werden dadurch Staubimmissionen unterdrückt.

Anhand der beiliegenden schematischen Zeichnung wird die Erfindung besipielsweise erläutert. Es zeigen:
Fig. 1 eine Ansicht einer Anlage zum Absacken von schüttfähigen Produkten,
Fig. 2 eine Draufsicht auf Fig. 1,
Fig. 3 eine gleiche Darstellung wie Fig. 1, ausschnittweise mit einer Variante,
Fig. 4 eine Draufsicht auf Fig. 3,
Fig. 5 einen Schnitt längs der Linie V-V in Fig. 2 und 6,
Fig. 6 einen Schnitt längs der Linie VI-VI in Fig. 5,
Fig. 7, 9, 11 und 13 einen Ausschnitt aus Fig. 1 in vereinfachter Darstellung in verschiedenen Betriebsphasen und
Fig. 8, 10, 12 und 14 je eine Draufsicht auf die ihnen jeweils vorangehende Fig.

Die Fig. 1 und 2 zeigen eine Anlage zum Absakken von schüttfähigen Produkten. Sie weisen ein Absackkarussell 1 auf, von dem die gefüllten Säkke 2 auf eine Förderstrecke 3 abgestellt und von dieser in Förderrichtung (Pfeil 4) wegtransportiert werden. Die Förderstrecke 3 ist als endloses Förderband ausgebildet, dass um die Drehachse 5 seiner Umlenkrolle des Ablaufendes verschwenkbar ist. Die Umlenkrolle bei der Annahmestelle ist mit ihrer Drehachse 6 vertikal verstellbar in einem Lager 7 gelagert, welches wagenheberartig gestaltet sein kann. Durch die Höhenverstellbarkeit ist der Abstand H der Förderstrecke 3 zum Absackkarussell 1 der Höhe der abzufüllenden Säkke anpassbar derart, dass die Fallhöhe der Säcke konstant und möglichst klein gehalten werden kann.

An der Förderstrecke ist mittels eines Dreifusses 8 eine Säule 9 angeordnet, an der ein Mantel 10 vertikal verschiebbar gelagert und mittels eines Motors 11 und einem nicht sichtbaren Trapezgewinde antreibbar ist. Durch den Motor 11 kann der Mantel 10 in seiner Höhenlage längs der Säule 9 verstellt werden.

Am Mantel 10 ist eine handelsübliche Näheinrichtung 12 befestigt, welche die vorbeilaufenden Säcke am oberen Ende zunäht. Da die besondere Ausgestaltung einer solchen Näheinrichtung auf die vorliegende Erfindung ohne Einfluss ist, wird auf deren Beschreibung verzichtet.

Weiter ist am Mantel 10 eine Falzeinrichtung 13 mit den Falzleisten 14 und 15 befestigt, wobei die obere Falzkante der Falzleiste 14 die Wirkrichtung der Falzeinrichtung 13, d.h., die Falzlinie bestimmt. Die Falzeinrichtung 13 liegt, in Förderrichtung 4 der Förderstrecke 3 gesehen vor der Näheinrichtung 12. Sie ist ebenfalls wie die Näheinrichtung 12 ein bekanntes Aggregat und hinsichtlich ihrer Ausbildung ohne Einfluss auf die vorliegende Erfindung.

Am Mantel 10 ist weiter ein Träger 19 und darauf ein Rahmen 16 befestigt, der aus zwei Längsführungen 17 und 18 und zwei Vertikalstreben 19 und 20 besteht. An den Längsführungen 17 und 18 ist ein Tragelement in Form eines Schlittens 30 für die Spreizfinger 21 in Förderrichtung (Pfeil 4) der Förderstrecke 3 hin und her verschiebbar gelagert.

Weiter ist an der Vertikalstrebe 19 des Rahmens 16 ein Trägerarm 22 befestigt, an dem zwei Schliessleisten 23 angelenkt sind. Die Schliessleisten 23 werden durch pneumatische Zylinder 23' betätigt und sind zwischen der mit ausgezogenen Strichen gezeichneten Lage einerseits und der strichpunktiert gezeichneten Lage anderseits verschwenkbar.

Wie die Fig. 3 und 4 zeigen kann der Dreifuss 8 der Säule 9 um eine horizontale, zur Förderrichtung (Pfeil 4) der Förderstrecke 3 quer orientierte Achse 24 schwenkbar gelagert und bei 25 höhenverstellbar an den Mutterkörper 26 auf einer motorisch antreibbaren Spindel 27 angelenkt sein. Durch ein Einschalten eines Motors 28 kann die Spindel 27 gedreht und die Neigung der Säule 9 verändert werden, derart, dass sich die Wirkrichtung der Falzeinrichtung (Neigungswinkel der Falzkante der Falzleiste 17 mit Bezug auf eine horizontale Ebene) verändert. Durch ein Drehen an der Spindel 27 kann somit die Falzeinrichtung 13 stets auf eine zur Förderstrecke 3 parallele Falzlinie eingestellt werden, wenn der Neigungswinkel der Förderstrecke geändert wird.

Gemäss Fig. 5 und 6 ist im Schlitten 30 parallel zu den Längsführungen 17 und 18 eine Schwenkachse 31 angeordnet, an der ein Lagergehäuse 32 angelenkt ist. Weiter ist bei 33 eine pneumatische Zylinderkolbeneinheit 34 am Schlitten 30 angelenkt, deren Kolbenstange bei 35 gelenkig mit dem Lagergehäuse 32 verbunden ist. Wird die Kolbenstange der Zylinderkolbeneinheit 34 ausgefahren, wird das Lagergehäuse 32 aus der mit ausgezogenen Strichen gezeigten Lage in der die nach unten gebogenen Enden der Spreizfinger 21 in einer senkrechten Ebene in die mit strichpunktierten Linien angedeutete Lage nach oben verschwenkt. Beim Einfahren der Kolbenstange erfolgt eine umgekehrte Schwenkbewegung nach unten.

Im Schlitten 30 sind zwei Schwenkachsen 36 und 37 fest angeordnet, um welche Winkelhebel 38 und 39 schwenkbar gelagert sind. Die einander zugewandten Schenkel der Winkelhebel 38 und 39 sind durch ein Gelenkglied 40 miteinander verbunden, wogegen an den anderen Schenkeln bei 41 bzw. 42 die Enden einer pneumatischen Zylinderkolbeneinheit angelenkt sind. An den durch die Zylinderkolbeneinheit 43 miteinander verbundenen Schenkeln der Winkelhebel 38 und 39 ist ferner je ein Spreizfinger 21 befestigt. Wird die Kolbenstange der Zylinderkolbeneinheit43 ausgefahren, verschwenken sich die Winkelhebel 38, 39, bedingt durch das Gelenkglied 40, symmetrisch nach aussen in die strichpunktiert gezeigte Stellung und vollziehen eine Spreizbewegung. Beim Einfahren der Kolbenstange der Zylinderkolbeneinheit 43 werden die Spreizfinger 21 gegen einander bewegt.

Wie die Fig. 5 zeigt ist mittels einer Rohrschelle 44 ein Saugrohr 45 am Lagergehäuse 32 befestigt, das über den nach unten gerichteten Enden der Spreizfinger 21 endet und sich gegen diese trichterförmig ausweitet. An das Saugrohr 45 ist ein armierter Faltenschlauch 45 angeschlossen, der zu einer nicht dargestellten Saugluftquelle führt. Dadurch dass das Saugrohr 45 fest mit dem lagergehäuse 32 verbunden ist, befindet sich die Staubabsaugung immer in unmittelbarer Nähe der Spreizfinger 21 und damit, während eines Spreizvorganges, unmittelbar über dem oberen Sackende, d.h., beim Ort der Staubentwicklung.

Für die Hin- und Herbewegung des Schlittens 30 ist ein Motor 47 (Fig. 2) vorgesehen, der über ein Getriebe 48 eine Spindel 49 (Fig. 5) antreibt, die parallel zu den Längsführungen 17 und 18 verläuft und in einer Gewindebohrung am Schlitten 30 gelagert ist. Anstelle der Spindel 49 kann auch eine endlose Kette als Antriebselement vorgesehen sein. Je nach der Drehrichtung des Motors 47 wird der Schlitten 30 in Förderrichtung der Förderstrekke (Pfeil 4, Fig. 1) oder dieser entgegengesetzt bewegt.

Nachfolgend wird anhand der Fig. 7 bis 14 die Funktion der beschriebenen Anlage zum Absakken von schüttfähigen Produkten wie Mehl und dgl. erläutert, wobei die Fig. 7, 9, 11 und 13 Ansichten der vereinfacht dargestellten Spreizvorrichtung und die Fig. 8, 10, 12 und 14 Draufsichten auf die ihnen vorgehende Fig. sind. Ein von der Förderstrecke 3 mit konstanter Geschwindigkeit in Förderrichtung (Pfeil 4) gefüllter und oben offener Sack 52 erreicht in Fig. 7 und 8 die Spreizvorrichtung. Zu diesem Zeitpunkt halten die Zylinderkolbeneinheiten 23' die Schliessleisten 23 in ihrer Spreizstellung damit der Sack 52 störungsfrei dazwischen fahren kann. Der Schlitten 30 nimmt dabei seine von der Säule 9 entfernte Endlage ein, in der die Kolbenstange der Zylinderkolbeneinheit 34 ausgefahren und das Lagergehäuse 32 mit den Spreizfinger 21 nach oben geschwenkt ist. Die Kolbenstange der Zylinderkolbeneinheit 43 ist dabei eingefahren, so dass die Spreizfinger 21 die einander benachbarte Stellung einnehmen. Zu diesem Zeitpunkt betätigt der Sack 52 den Fühler eines Schalters E 1, wodurch der Motor 37 sowie die Zylinderkolbeneinheiten 34 und 43 betätigt werden, derart dass sich der Schlitten 30 mit gleicher Geschwindigkeit mit der Förderstrecke 3 mitbewegt und das Lagergehäuse 32 mit den Spreizfingern 21 gesenkt und die Spreizfinger 21 zur Ausübung der Spreizbewegung auseinander bewegt werden. Dabei tauchen die Enden der Spreizfinger 21 in das offene Sackende ein. Gegen das Ende der Spreizbewegung (Fig. 9 und 10) betätigt der Wagen 30 einen Schalter E 2, der die Zylinderkolbeneinheiten 23' zu einer Schliessbewegung aktiviert. Die Schliessleisten 23 legen sich am oberen Ende des Sackes gegen die durch die Spreizfinger 21 in paralleler Ausrichtung gehaltenen Sackwände und bilden einen schmalen Führungsschlitz, in dem das obere Sackende mit aneinander liegenden Sackwänden weitergleiten kann. Erreicht der Schlitten 30 seine der Säule 9 nächstliegende Endlage (Fig. 11 bis 14) betätigt er den Schalter E 3 der die Zylinderkolbeneinheit 43 betätigt und die Spreizfinger 21 gegeneinander bewegt. Weiter aktiviert er die Zylinderkolbeneinheiten 23' und 34 derart, dass die Schliessleisten 23 gespreizt und die Spreizfinger mit dem Lagergehäuse 32 nach oben aus dem Sack 52 herausgeschwenkt werden. Ebenso schaltet der Schalter E 4 den Motor 47 um, der den Schlitten 30 gegen die Vertikalstrebe 20 zurückbewegt, wo er den Schalter E 4 betätigt, der den Motor 47 abstellt (Fig. 7 und 8).

Die Spreizvorrichtung ist jetzt wieder bereit, das obere offene Ende des nächsten ankommenden Sackes zu spreizen.

Der die Schliessleisten 23 verlassende Sack 62 gelangt mit seinem oberen Ende zwischen die Falzleisten 14 und 15, so dass dieses nach unten umgelegt und gefalzt wird. Das derart umgefalzte obere Sackende durchläuft anschliessend die Näheinrichtung 12, wo parallel zum Falz vernäht wird. Anstelle der Näheinrichtung kann auch eine Beleimstation vorgesehen sein, wobei das obere Sackende durch Leimen verschlossen wird.

Wird bei einer Änderung der Sackhöhe die Förderstrecke 3 bei der Annahmestelle gehoben, so kann durch ein Betätigen des Motors 28 die Säule 9 so lange verschwenkt werden, bis sich die Falzkante der unteren Falzleiste 14 bzw. die Längsführungen 17 und 18 parallel zur Förderstrecke 3 ausgerichtet sind, wodurch ein gerades Falzen und Vernähen des Sackendes gewährleistet wird.

## Patentansprüche

1. Vorrichtung zum parallelen Aneinanderlegen der Sackwände am oberen, offenen Ende gefüllter Säcke (2) mit einer kontinuierlich angetriebenen, einen Förderweg bildenden Förderstrecke (3) und mit zwei Spreizfingern (21), welche von oben in das offene Sackende hinein und nach erfolgter Spreizung wieder nach oben hinaus bewegbar sind, wozu parallel zur Förderstrecke (3) ein die Spreizfinger (21) und den zugehörigen Spreizantrieb (38 bis 43) aufweisendes Tragelement (30) an einer Führung (17, 18) hin und her verschiebbar gelagert ist, derart, dass bei einer Bewegung in Förderrichtung (4) eine Spreizbewegung erfolgt und das Tragelement (30) am Ende der Spreizbewegung mit mindestens näherungsweise der gleichen Geschwindigkeit wie die Förderstrecke (3) angetrieben ist, dadurch gekennzeichnet, dass am Tragelement (30) an einer zur Führung (17, 18) parallelen Achse (31) ein Lagerghäuse (32) angelenkt ist, dass am Lagergehäuse (32) die Spreizfinger (21) mit dem Spreizantrieb (38 bis 43) angeordnet sind, und dass das Lagergehäuse (32) mittels eines Schwenkantriebes (33 bis 35) aus einer im wesentlichen zur Förderstrecke (3) senkrechten Stellung der Spreizfinger (21) in eine gehobene Stellung schwenkbar ist, in der die Spreizfinger ausserhalb des Förderweges der Säcke (2) liegen.

2. Vorrichtung nach Anspruch 1, dadurch gekennzeichnet. dass im Verschiebeweg des Tragelementes (30) und im Förderweg der Säcke (2) Fühler (E1 bis E4) zur Erzeugung von Steuerpulsen angeordnet sind, um die erwähnten Antriebe sowie weiter einen Tragelementantrieb (47) ein- bzw. abzuschalten.

3. Vorrichtung nach Anspruch 1, dadurch gekennzeichnet, dass auf dem Lagergehäuse (32) eine Saugluftleitung (46) befestigt ist, welche mit einem Saugtrichter (45) unmittelbar über den Spreizfingern (21) und gegen diese gerichtet endet.

4. Vorrichtung nach Anspruch 1, dadurch gekennzeichnet, dass die Neigung der Führung (17, 18) mit Bezug auf eine horizontale Ebene einstellbar ist, zum Zweck, die Führung (17, 18) auch bei geneigter Förderstrecke (3) parallel zu dieser ausrichten zu können.

5. Vorrichtung nach Anspruch 4, dadurch gekennzeichnet, dass nach erfolgter Spreizbewegung der Spreizfinger (21) zwei Seitenführungen (23) scherenartig bis zur parallelen Ausrichtung gegen die Spreizfinger (21) bewegt werden, und dass die freien Enden der Seitenführungen (23) in Förderrichtung (4) der Förderstrecke (3) gesehen vor ihren schwenkbar gelagerten Enden liegen.

6. Vorrichtung nach Anspruch 1, dadurch gekennzeichnet, dass die Spreizvorrichtung bzw. die Spreizfinger (21) an einer Säule (9) gelagert ist bzw. sind, welche senkrecht zur Förderstrecke (3) orientiert ist.

7. Vorrichtung bzw. Anlage nach Anspruch 6, dadurch gekennzeichnet, dass die Säule (9) fest mit der höhenverstellbaren Förderstrecke (3) verbunden ist.

8. Vorrichtung bzw. Anlage nach Anspruch 7, dadurch gekennzeichnet, dass die Säule (9) teleskopartig längenverstellbar ist.

9. Verfahren zum Betrieb einer Vorrichtung nach Anspruch 7, dadurch gekennzeichnet, dass die Neigung der Förderstrecke (3) derart verstellt wird, dass Variationen in der Sackhöhe durch entsprechende einseitige Höhenverstellung der Annahmeseite der Förderstrecke (3) kompensiert werden, wobei eine leichte Drehbewegung um eine Achse im Bereich des Abwurfes der Förderstrecke (3) durchgeführt wird.

10. Verfahren nach Anspruch 9, dadurch gekennzeichnet, dass die Neigung der Führung (17, 18) mit der Neigung der Förderstrecke (3) gleichzeitig verstellt wird.

11. Verfahren nach Anspruch 9 und 10, dadurch gekennzeichnet, dass an der Säule (9) eine Falzeinrichtung mit einer Näh- oder Beleimstation angebracht werden, derart dass ihre Arbeitsebene parallel zu der Bewegungsebene des Sacköffnungsbereiches tätig sind.

## Claims

1. Apparatus for the application of the sides of bags parallel to each other at the upper open end of filled bags (2), with a continuously driven conveyor track (3) forming a conveyor path and with two extension fingers (21), which are movable from the top into the open bag end and can be moved upwards out again after the extension has been effected, for which purpose, a carrier element (30), having the extension fingers (21) and the associated extension drive (38 to 43), is mounted parallel to the conveyor track (3) for sliding to and fro on a slideway (17, 18) in such a way that with a movement in the conveyance direction (4), an extension movement is effected and the carrier element (30) is driven at the end of the extension movement at approximately at least the same speed as the conveyor track (3), characterised in that a bearing casing (32) is articulated on the carrier element (30) on an axle (31) which is parallel to the slideway (17, 18), that the extension fingers (21) with the extension drive (38 to 43) are arranged on the bearing casing (32) and that the bearing casing (32) is capable of being tilted by means of a tilting drive (33 to 35) from a position of the extension fingers (21) which is essentially perpendicular to the conveyor track (3), into a raised position wherein the extension fingers lie outside the conveyor path of the bags (2).

2. Apparatus according to Claim 1, characterised in that sensors (E1 to E4) are arranged in the displacement path of the carrier element (30) and in the displacement path of the bags (2) for generating control pulses in order to switch the abovementioned drives, as well as a carrier element drive (47), on or off respectively.

3. Apparatus according to Claim 1, characterised in that on the bearing casing (32) there is fixed a vacuum line (46) which terminates in a suction funnel (45) directly above the extension fingers (21) and being directed towards them.

4. Apparatus according to Claim 1, characterised in that the inclination of the slideway (17, 18) is adjustable with reference to a horizontal plane for the purpose of making it possible, even when the conveyor track (3) is sloping, to align the slideway (17, 18) parallel to the latter.

5. Apparatus according to Claim 4, characterised in that after the extension movement of the extension fingers (21) has been effected, two lateral guides (23) are moved towards the extension fingers (21) in a scissor-like movement until they are aligned parallel with them, and that the free ends of the lateral guides (23) lie, viewed in the conveyance direction (4) of the conveyor track (3), ahead of their ends which are mounted for swivelling.

6. Apparatus according to Claim 1, characterised in that the extension apparatus or the extension fingers (21) is or are mounted on a column (9) which is orientated perpendicular to the conveyor track (3).

7. Apparatus or installation according to Claim 6, characterised in that the column (9) is fixedly connected to the conveyor track (3) whose height is adjustable.

8. Apparatus or installation according to Claim 7, characterised in that the length of the column (9) is telescopically adjustable.

9. Method for the operation of an apparatus according to Claim 7, characterised in that the inclination of the conveyor track (3) is adjusted in such a way that variations in the height of the bags are compensated by a corresponding unilateral adjustment of the height of the receiving side of the conveyor track (3), a slight rotational movement being effected therewith around an axis in the delivery zone of the conveyor track (3).

10. Method according to Claim 9, characterised in that the inclination of the slideway (17, 18) is adjusted simultaneously with the inclination of the conveyor track (3).

11. Method according to Claims 9 and 10, characterised in that a folding device with a sewing or glueing station is mounted on the column (9) in such a way that its working plane is operating parallel to the plane of movement of the bag opening zone.

## Revendications

1. Dispositif pour l'application parallèle, l'une contre l'autre, des parois de sacs, à l'extrémité supérieure ouverte de sacs (2) remplis, comportant une ligne de manutention (3) entraînée en continu, formant une voie de manutention, ainsi que deux doigts d'écartement (21) qui s'engagent depuis le haut dans l'extrémité ouverte du sac pour ressortir, toujours par le haut, après écartement, un élément de support (30) comportant les doigts d'écartement (21) ainsi que le mécanisme d'écartement (38 à 43) correspondant, étant monté parallèlement à la ligne de manutention (3) et se déplaçant dans un mouvement de va-et-vient sur un organe de guidage (17, 18), de telle sorte que lors d'un déplacement dans le sens du transport (4), un mouvement d'écartement s'effectue et que l'élément de support (30) soit entraîné, à la fin du mouvement d'écartement, à une vitesse au moins à peu près égale à celle de la ligne de manutention (3), caractérisé en ce qu'une boîte de paliers (32) s'articule à l'élément de support (30), sur un axe (31) parallèle à l'organe de guidage (17, 18), en ce que les doigts d'écartement (21) avec le mécanisme d'écartement (38 à 43) sont disposés sur la boîte de paliers (32) et en ce que la boîte de paliers (32) peut pivoter, au moyen d'un mécanisme de pivotement (33 à 35), d'une position des doigts d'écartement (21) à peu près perpendiculaire à la ligne de manutention (3), dans une position relevée dans laquelle les doigts d'écartement se trouvent à l'extérieur de la voie de manutention des sacs (2).

2. Dispositif selon la revendication 1, caractérisé en ce que des sondes (E1 à E4), destinées à produire des impulsions de commande, sont disposées sur la voie de déplacement de l'élément de support (30) et sur la voie de manutention des sacs (2), afin de commander la marche ou l'arrêt des mécanismes cités ainsi que d'un mécanisme de l'élément de support (47).

3. Dispositif selon la revendication 1, caractérisé en ce qu'il est fixé sur la boîte de paliers (32) un conduit d'air d'aspiration (46) qui, par un cône d'aspiration (45), aboutit directement au-dessus des doigts d'écartement (21) et est dirigé vers ceux-ci.

4. Dispositif selon la revendication 1, caractérisé en ce que l'inclinaison de l'organe de guidage (17, 18) est réglable par rapport à un plan horizontal, afin de pouvoir orienter l'organe de guidage (17, 18) parallèlement à la ligne de manutention (3), même lorsque celle-ci est inclinée.

5. Dispositif selon la revendication 4, caractérisé en ce qu'après le mouvement d'écartement des doigts d'écartement (21), deux organes de guidage latéraux (23) sont déplacés vers les doigts d'écartement (21), à la manière de ciseaux, jusqu'à ce qu'ils soient parallèles, et en ce que les extrémités libres des organes de guidage latéraux (23) se situent en amont de leurs extrémités montées pivotantes, dans le sens d'avance (4) de la ligne de manutention (3).

6. Dispositif selon la revendication 1, caractérisé en ce que le dispositif d'écartement ou les doigts d'écartement (21) est ou sont monté(s) sur une colonne (9) qui est orientée perpendiculairement à la ligne de manutention (3).

7. Dispositif ou installation selon la revendication 6, caractérisé en ce que la colonne (9) est assemblée de manière fixe à la ligne de manutention (3) réglable en hauteur.

8. Dispositif ou installation selon la revendication 7, caractérisé en ce que la colonne (9) est télescopique.

9. Procédé de mise en oeuvre d'un dispositif selon la revendication 7, caractérisé en ce que l'inclinaison de la ligne de manutention (3) est réglable de telle sorte que des variations de la hauteur des sacs soient compensées par un réglage unilatéral correspondant de la hauteur, côté arrivée de la ligne de manutention (3), une légère rotation autour d'un axe s'effectuant dans la zone du déchargement de la ligne de manutention (3).

10. Procédé selon la revendication 9, caractérisé en ce que l'inclinaison de l'organe de guidage (17, 18) est réglée en même temps que l'inclinaison de la ligne de manutention (3).

11. Procédé selon les revendications 9 et 10, caractérisé en ce qu'un dispositif de pliage avec un poste de couture ou d'encollage est placé sur la colonne (9), de telle sorte que son plan de travail soit parallèle au plan de déplacement de la zone d'ouverture des sacs.
